# EUROPÄISCHE PATENTANMELDUNG

(11) **EP 4 617 073 A1**
(43) Veröffentlichungstag der Anmeldung: **17.09.2025**
(21) Anmeldenummer: 24163295.9
(22) Anmeldetag: 13.03.2024
(51) Int. Cl.: B41J 11/00, B41J 11/06

(54) **DIGITALDRUCKMASCHINE**

(71) Anmelder: Heidelberger Druckmaschinen AG, 69115 Heidelberg (DE)
(72) Erfinder: Möhringer, Markus, 69469 Weinheim (DE); Müller, Andreas, 69120 Heidelberg (DE)

(57) **Zusammenfassung**

Eine Digitaldruckmaschine umfasst Tabletts zum Transport von Bogen. Die Tabletts weisen jeweils eine Sandwichanordnung aus Platten (5, 6, 7) auf. An den Platten (5, 6, 7) sind Saugöffnungen (8) zum Halten der Bogen und selbstschließende Ventile für Saugluft, z. B. mit jeweils einer Ventilmembran (9) und einer Ventilöffnung (11), ausgebildet.

## Beschreibung

Vorliegende Erfindung betrifft eine Digitaldruckmaschine, umfassend Tabletts zum Transport von Bogen.

Eine solche Digitaldruckmaschine ist in DE 10 2019 210 251 A1 beschrieben. Bei dieser laufen die Tabletts auf einer Ringbahn um und transportieren Bogen an Inkjet-Druckköpfen vorbei.

Ferner sind in US 2 753 181 A und DE 100 02 134 B4 selbstschließende Ventile beschrieben. Solche Ventile schließen automatisch, wenn eine zugeordnete Saugöffnung nicht vom transportierten Material bedeckt ist.

Aufgabe der Erfindung ist, eine weitere Digitaldruckmaschine, die Tabletts zum Transport von Bogen aufweist, zu schaffen.

Die Aufgabe wird gelöst durch eine Digitaldruckmaschine, umfassend Tabletts zum Transport von Bogen, dadurch gekennzeichnet, dass die Tabletts jeweils eine Sandwichanordnung aus Platten aufweisen, und dass an den Platten Saugöffnungen zum Halten der Bogen und selbstschließende Ventile für Saugluft ausgebildet sind.

Die Sandwichanordnung ist vorteilhaft hinsichtlich einer Herstellung der Tabletts unter Verwendung von Platten aus geätzten Blechen.

Die selbstschließenden Ventile sind vorteilhaft hinsichtlich der Vermeidung von Fehlluft beim Transport von Bogen eines Formats, das kleiner als das Maximalformat ist.

Bei einer Weiterbildung weisen die Platten eine obere Platte, eine mittlere Platte und eine untere Platte auf, weisen die selbstschließenden Ventile jeweils eine Ventilmembran und eine Ventilöffnung auf, sind an der oberen Platte die Saugöffnungen ausgebildet, sind an der mittleren Platte die Ventilmembranen ausgebildet, und sind an der unteren Platte die Ventilöffnungen ausgebildet.

Bei einer weiteren Weiterbildung sind an der mittleren Platte Verbindungsstege ausgebildet, und sind die Ventilmembranen über die Verbindungsstege miteinander verbunden.

Bei einer weiteren Weiterbildung besteht mindestens eine der Platten aus einem geätzten Blech.

Weiterbildungen ergeben sich auch aus der nachfolgenden Beschreibung eines Ausführungsbeispiels und der zugehörigen Zeichnung.

Darin zeigt:
- Figur 1: das Schema einer Digitaldruckmaschine mit Bogentransporttabletts und
- Figur 2: den Schnitt durch ein Bogentransporttablett.

Figur 1 zeigt eine Digitaldruckmaschine mit Druckköpfen 1 für Inkjet. Bogen 2 werden auf Tabletts 3 transportiert und dabei von den Druckköpfen 1 bedruckt. Die baugleichen Tabletts 3 laufen auf einer Ringbahn 4 um und bilden eine Kette.

Figur 2 zeigt in räumlicher Darstellung, dass das jeweilige Tablett 3 eine Decke hat, die aus einer oberen Platte 5, mittleren Platte 6 und unteren Platte 7 in Sandwichanordnung besteht. In die obere Platte 5 sind Saugöffnungen 8 zum Halten des Bogens 2 beim Transport in regelmäßiger Verteilung eingebracht. Die mittlere Platte 6 bildet eine Gitterstruktur oder Netzstruktur aus Ventilmembranen 9 und Verbindungstegen 10. In die untere Platte 7 sind Ventilöffnungen 11 eingebracht, die mit den Saugöffnungen 8 und Ventilmembranen 9 koaxial sind.

Jede Ventilmembran 9 bildet zusammen mit einer Ventilöffnung 11 ein selbstschließendes Ventil, das automatisch schließt, wenn die zugeordnete Saugöffnung 8 nicht vom Bogen 2 bedeckt ist.

Die obere Platte 5 hat ein zur mittleren Platte 6 weisendes Relief mit Vorsprüngen 12, und die untere Platte 7 hat ein zur mittleren Platte 6 weisendes Relief mit Vorsprüngen 13. Die mittlere Platte 6 liegt mit ihrer Oberseite an den Vorsprüngen 12 der oberen Platte 5 und mit ihrer Unterseite an den Vorsprüngen 13 der unteren Platte 7 an.

Die Ventilöffnungen 11 sind beim Bogentransport des Bogens 2 mit einem Vakuumerzeuger verbunden und durch diesen mit Vakuum V beaufschlagt. Beispielsweise sind die Ventilöffnungen 11 Durchgangslöcher in einer Wand einer Vakuumkammer im Inneren des Tabletts 3, die mit dem Vakuumerzeuger temporär koppelbar oder an letzteren permanent angeschlossen ist.

Wenn die jeweilige Saugöffnung 8 vom transportierten Bogen 2 bedeckt wird, wirkt das Vakuum V über einen Spalt 14 zwischen der Ventilmembran 9 und unteren Platte 7 und einen Spalt 15 zwischen der Ventilmembran 9 und der oberen Platte 5 sowie über besagte Saugöffnung 8 auf den Bogen 2, wodurch dieser an das Tablett 3 angesaugt wird. Der dabei kleine Volumenstrom durch den Spalt 14 bewirkt keine wesentliche Bewegung der Ventilmembran 9, sodass das Ventil geöffnet bleibt.

Wenn die jeweilige Saugöffnung 8 vom Bogen 2 nicht bedeckt wird - z. B., weil sich das Bogenformat des auf dem Tablett 3 liegenden Bogens 2 nicht bis zu dieser Saugöffnung 8 hin erstreckt oder weil gar kein Bogen 2 auf dem Tablett 3 liegt - bewirkt der dabei große Volumenstrom durch den Spalt 14, dass die Ventilmembran 9 an die untere Platte 7 bewegt wird und die Ventilöffnung 11 verschließt. Dabei wird die mittlere Platte 6 lokal im Ventilbereich elastisch verformt.

Somit können auf den Tabletts 3 von Druckjob zu Druckjob verschiedengroße Bogenformate ohne starke Fehlluftströme in die Tabletts 3 transportiert werden.

Zum Öffnen der Ventile des jeweiligen Tabletts 3 kann entweder allein die federelastische Rückstellwirkung des Materials (Blech) der mittleren Platte 6 genutzt werden oder zusätzlich ein Wechsel der Beaufschlagung der Ventilöffnungen 11 von Vakuum V auf Blasluft B erfolgen. Um jede Saugöffnung 8 herum sind Anschläge, speziell jeweils vier Anschläge, gruppiert, an denen sich die Ventilmembran 9 unter Wirkung der Blasluft B anlegt, sodass ein Verschließen der Saugöffnung 8 bei Blasluftbeaufschlagung verhindert wird.

Ein besonders vorteilhafter Herstellungsprozess für die Platten 5, 6, 7 ist der Ätzprozess. Durch Ätzen können die Saugöffnungen 8 und/oder das die Vorsprünge 12 enthaltende Relief der oberen Platte 5 hergestellt sein und/oder können die Ventilöffnungen 11 und/oder das die Vorsprünge 13 enthaltende Relief der unteren Platte 7 hergestellt sein und/ oder kann die die Ventilmembranen 9 und Verbindungsstege 10 enthaltende Gitterstruktur oder Netzstruktur der mittleren Platte 6 hergestellt sein. Die obere Platte 5 und/oder die mittlere Platte 6 und/oder die untere Platte 7 kann also aus einem geätzten Blech bestehen.

### Bezugszeichenliste

- 1: Druckkopf
- 2: Bogen
- 3: Tablett
- 4: Ringbahn
- 5: obere Platte
- 6: mittlere Platte
- 7: untere Platte
- 8: Saugöffnung
- 9: Ventilmembran
- 10: Verbindungssteg
- 11: Ventilöffnung
- 12: Vorsprung
- 13: Vorsprung
- 14: Spalt
- 15: Spalt
- B: Blasluft
- V: Vakuum

## Patentansprüche

1. Digitaldruckmaschine, umfassend Tabletts (3) zum Transport von Bogen (2),
**dadurch gekennzeichnet,**
**dass** die Tabletts (3) jeweils eine Sandwichanordnung aus Platten (5, 6, 7) aufweisen, und
**dass** an den Platten (5, 6, 7) Saugöffnungen (8) zum Halten der Bogen (2) und selbstschließende Ventile für Saugluft ausgebildet sind.

2. Digitaldruckmaschine nach Anspruch 1,
**dadurch gekennzeichnet,**
**dass** die Platten (5, 6, 7) eine obere Platte (5), eine mittlere Platte (6) und eine untere Platte (7) aufweisen,
**dass** die selbstschließenden Ventile jeweils eine Ventilmembran (9) und eine Ventilöffnung (11) aufweisen,
**dass** an der oberen Platte (5) die Saugöffnungen (8) ausgebildet sind,
**dass** an der mittleren Platte (6) die Ventilmembranen (9) ausgebildet sind, und
**dass** an der unteren Platte (7) die Ventilöffnungen (11) ausgebildet sind.

3. Digitaldruckmaschine nach Anspruch 2,
**dadurch gekennzeichnet,**
**dass** an der mittleren Platte (6) Verbindungsstege (10) ausgebildet sind, und dass die Ventilmembranen (9) über die Verbindungsstege (10) miteinander verbunden sind.

4. Digitaldruckmaschine nach einem der Ansprüche 1 bis 3,
**dadurch gekennzeichnet,**
**dass** mindestens eine der Platten (5, 6, 7) aus einem geätztem Blech besteht.

## Geänderte Patentansprüche

### Geänderte Patentansprüche gemäss Regel 137(2) EPÜ.

1. Digitaldruckmaschine, umfassend Tabletts (3) zum Transport von Bogen (2), wobei die Tabletts (3) jeweils eine Sandwichanordnung aus Platten (5, 6, 7) aufweisen,
an den Platten (5, 6, 7) Saugöffnungen (8) zum Halten der Bogen (2) und selbstschließende Ventile für Saugluft ausgebildet sind,
die Platten (5, 6, 7) eine obere Platte (5), eine mittlere Platte (6) und eine untere Platte (7) aufweisen,
die selbstschließenden Ventile jeweils eine Ventilmembran (9) und eine Ventilöffnung (11) aufweisen,
an der oberen Platte (5) die Saugöffnungen (8) ausgebildet sind,
an der mittleren Platte (6) die Ventilmembranen (9) ausgebildet sind, und
an der unteren Platte (7) die Ventilöffnungen (11) ausgebildet sind,
**dadurch gekennzeichnet,**
**dass** die obere Platte (5) ein zur mittleren Platte (6) weisendes Relief mit Vorsprüngen (12) hat,
**dass** die untere Platte (7 ) ein zur mittleren Platte (6) weisendes Relief mit Vorsprüngen (13) hat, und
**dass** die mittlere Platte (6) mit ihrer Oberseite an den Vorsprüngen (12) der oberen Platte (5) und mit ihrer Unterseite an den Vorsprüngen (13) der unteren Platte (7) anliegt.

2. Digitaldruckmaschine nach Anspruch 1,
**dadurch gekennzeichnet,**
**dass** an der mittleren Platte (6) Verbindungsstege (10) ausgebildet sind, und dass die Ventilmembranen (9) über die Verbindungsstege (10) miteinander verbunden sind.

3. Digitaldruckmaschine nach einem der Ansprüche 1 bis 2,
**dadurch gekennzeichnet,**
**dass** mindestens eine der Platten (5, 6, 7) aus einem geätztem Blech besteht.
